# EUROPÄISCHE PATENTSCHRIFT

(11) **EP 0 504 617 B1**
(45) Veröffentlichungstag und Bekanntmachung des Hinweises auf die Patenterteilung: **26.07.1995**
(21) Anmeldenummer: 92103000.3
(22) Anmeldetag: 22.02.1992
(51) Int. Cl.: D06B 17/06

(54) **Hängeschleifendämpfer**
Steamer for fabrics in suspended loops
Caisson de vaporisage pour tissus en plis suspendus

(30) Priorität: 19.03.1991 DE 4108922
(43) Veröffentlichungstag der Anmeldung: 23.09.1992
(73) Patentinhaber: Babcock Textilmaschinen GmbH, 21209 Seevetal (DE)
(72) Erfinder: Tischbein, Claus, W-2110 Buchholz 4 (DE)
(74) Vertreter: Planker, Karl-Josef, Dipl.-Phys.

(56) Entgegenhaltungen:
- EP-A- 0 413 238
- DE-A- 3 031 716
- FR-A- 2 155 513
- FR-A- 2 405 238

## Beschreibung

Die Erfindung betrifft einen Hängeschleifendämpfer gemäß dem Oberbegriff des Patentanspruchs 1.

Zum Bedrucken von Textilien verwendete Druckpasten sind mit einem Zusatz von Harnstoff versehen, der beim Dämpfen als Lösungs- und Transportmittel für die Farbstoffe wirkt und die Anforderungen an die Gleichmäßigkeit der Dämpferatmosphäre reduziert. Der Harnstoff bedingt einen hohen Stickstoffgehalt im Abwasser der Waschmaschinen zum Nachwaschen der fixierten Waren. Um diese Umweltbelastung zu vermeiden, ist es wünschenswert, die Verwendung von Harnstoff nach Möglichkeit zu vermeiden.

In jüngster Zeit wurde in der DE-Z Textilveredelung 25 (1990), Nr. 11, Seiten 373 - 381 über Versuche berichtet, bei denen harnstoffreie Drucke auf Viskose erfolgreich fixiert wurden. Bei diesen Untersuchungen wurde die Warenbahn mittels eines Sprühbalkens, der vor dem Einlauf eines Hängeschleifendämpfers bekannter Bauart angeordnet war, mit einer exakt dosierten Wassermenge gleichmäßig befeuchtet. Der Sprühbalken war mit hochtourig angetriebenen Rotoren bestückt, die in zwei Ebenen nebeneinander angeordnet waren. Durch Zentrifugalkraft wurde das Wasser zerstäubt, so daß es in Form von waagerecht gerichteten, fächerartigen Sprühnebeln auf die Warenbahn traf, die in kurzem Abstand von dem Sprühbalken senkrecht geführt war.

Durch definierte Öffnungen vor den Rotoren wurden die Sprühfächer so beeinflußt, daß sie sich nahtlos aneinander fügten. Die Tröpfchengröße lag bei 0,03 mm. Bei den üblichen Reaktivfarbstofftypen wurde in Abwesenheit von Harnstoff ein Fixieroptimum bei etwa 30 % Eingangsfeuchte gefunden, bezogen auf das Warengewicht der trockenen und bedruckten Ware.

Eine gleichmäßige Befeuchtung setzt eine sehr exakte Einstellung der Sprühfächer voraus, die in der Praxis problematisch ist. Es können Längsstreifen durch Über- oder Unterfeuchtung entstehen. Bei Warenstillständen sind querverlaufende, überfeuchtete Streifen auf der Warenbahn kaum zu vermeiden. Es zeigen sich auch Schwierigkeiten beim Transport der befeuchteten Ware in den Dämpfer. Bei stark exotherm reagierenden Stoffen, z.B. bei Küpen-Ätzdrucken führt die Befeuchtung vor dem Dämpfereinlauf zu einer schädlichen Überhitzung der Ware durch die verfrüht einsetzende exotherme Reaktion der Reduktionsmittel.

Der Erfindung liegt daher die Aufgabe zu Grunde, bei einem Hängeschleifendämpfer gemäß dem Oberbegriff des Anspruchs 1 die angegebenen Nachteile zu vermeiden und insbesondere die Befeuchtungseinrichtung in den Dämpfer zu integrieren und so auszubilden und anzuordnen, daß problemlos eine völlig gleichmäßige Befeuchtung gewährleistet ist und auch bei stark exotherm reagierenden Fasern und Reduktionsmitteln eine Überhitzung vermieden wird.

Diese Aufgabe wird durch die im kennzeichnenden Teil des Anspruchs 1 angegebenen Merkmale gelöst. Dabei wird der Umstand ausgenützt, daß bei Hängeschleifendämpfern bekannter Bauart über der Einzugwalze im Bereich der Schleifenbildungszone ein relativ großer Freiraum besteht.

Bei dem erfindungsgemäßen Hängeschleifendämpfer zielen die Düsenstrahlen in den oberen Bereich dieses Freiraums hinein, ohne die Warenbahn direkt zu erreichen. Vielmehr bildet sich ein großflächig ausgedehnter Tröpfchennebel, aus dem sich feine Tröpfchen wie aus einer Wolke auf die Ware absenken. Der relativ große Abstand, in dem die Düsen über der Einzugwalze angeordnet sind, trägt dabei wesentlich zur Vergleichmäßigung bei. Vorteilhaft wirkt sich aus, daß sich die Ware in diesem Bereich noch relativ rasch bewegt. Kleinere Tröpfchen verdampfen auf dem Fallweg und kühlen dabei den Dampfraum. Das hat erfahrungsgemäß eine positive Wirkung auf den Fixiereffekt.

Die gemäß Anspruch 2 vorgesehenen Zweistoffdüsen ermöglichen bei einer mittleren Tropfengröße von etwa 0,03 mm eine relativ große Reichweite.

Die Merkmale der Ansprüche 3 bis 5 tragen zur Vergleichmäßigung der Befeuchtung bei.

Durch das Merkmal des Anspruchs 6 wird in der Dampfleitung Kondensatbildung vermieden und das zugeführte Wasser gleichmäßig vorgewärmt.

Die Zeichnung dient zur Erläuterung der Erfindung anhand eines vereinfacht dargestellten Ausführungsbeispiels.

Figur 1 zeigt die Schleifenbildungszone und einen Teil der eigentlichen Behandlungszone eines Hängeschleifendämpfers gemäß der Erfindung.

Figur 2 zeigt eine Ansicht der einlaufseitigen Stirnwand (aus dem Innern des Trockners gesehen) sowie einen Schaltplan für die Beaufschlagung der Düsen.

In der Nähe der Stirnwand 1 eines Hängeschleifendämpfers ist etwa in halber Höhe eine Einzugwalze 2 für die von unten einlaufende Warenbahn 3 angeordnet. Zur Vermeidung von Wicklern sind mehrere über die Breite verteilte Endlosriemen 4 vorgesehen, die die Einzugwalze 2 und eine schräg darunter angeordnete Rolle 5 umschlingen. An beiden Seiten ist je eine endlose Kette 6, an der in gleichmäßigen Abständen Tragstäbe 7 befestigt sind, in der Schleifenbildungszone 8 über Umlenkräder 9, 10, 11, 12 geführt. In der anschließenden eigentlichen Behandlungszone 13, die in Figur 1 nur teilweise dargestellt ist, sind die Enden der Tragstäbe 7 in nicht dargestellten waagerechten Schienen geführt, so daß sich die Tragstäbe 7, in kurzen Abständen nebeneinander liegend, in der durch den Pfeil 14 symbolisierten Längsrichtung des Hängeschleifendämpfers bewegen. Die Kette 6 bildet dort ebenso wie die Warenbahn zwischen je zwei benachbarten Tragstäben 7 eine haarnadelförmige Schleife. Insoweit entspricht der Hängeschleifendämpfer völlig den Stand der Technik.

An der einlaufseitigen Stirnwand 1 sind mit Abstand über der Einzugwalze 2, in der Nähe der Gehäusedecke 15, zwei querverlaufende, höhenversetzte Reihen von Düsen 16 angeordnet, die als Zweistoff-Flachstrahldüsen ausgebildet und so ausgerichtet sind, daß die austretenden Sprühfächer sich in waagerechten oder leicht in Sprührichtung geneigten Ebenen aufspreizen. Die Düsen 16 der beiden Reihen sind seitlich zueinander versetzt angeordnet.

Die Sprühfächer der Düsen 16 reichen im Betrieb bis etwa zu der senkrechten Ebene, in der die Achse des Umlenkrades 11 liegt, das der Einzugwalze 2 benachbart ist. Sie reichen jedoch nicht bis an die sich bildende Warenbahnschleife. Sie decken den Weg ab, den ein Punkt der einlaufenden Warenbahn in etwa 30 sec durchläuft.

Die Abstände a benachbarter Düsen 16 sind so bemessen, daß ihre Sprühfächer sich breit überlappen. Z.B. liegt bei einer Reichweite von rund 1 m der Abstand a mit Vorteil zwischen 30 und 40 cm. Dabei ist ein Öffnungswinkel (von oben gesehen) des Sprühfächers zwischen 50 und 60 Grad vorausgesetzt.

Jede Düse 16 ist durch Abzweigrohre 17, 18 an eine Wasserleitung 19 und eine Dampfleitung 20 angeschlossen.

Durch Regelung des Wasserdruckes wird die eingebrachte Feuchtigkeitsmenge auf den empirisch ermittelten optimalen Wert eingestellt. Hierfür ist ein Vordruckregler 21, ein Nadelventil 22 und ein Feinmeßmanometer 23 vorgesehen. Zur Vermeidung von Verstopfungen wird das Wasser über ein Feinfilter 24 geleitet. Bei Warenstillstand wird ein Magnetventil 25 geschlossen und gleichzeitig ein zweites Magnetventil 26 in einem Nebenauslaß 27 geöffnet. Dadurch wird eine Überfeuchtung der Ware und insbesondere ein Nachtropfen der Düsen 16 verhindert.

Der Zerstäubungsdampf wird in einem Dampftrockner 28 von mitgerissenem Kondensat befreit, in einem Druckregler 29 auf konstanten Vordruck gebracht, in einem Feinfilter 30 gereinigt und mittels Nadelventil 31 nach Angabe eines Feinmeßmanometers 32 auf den exakten Betriebsdruck eingestellt.

## Patentansprüche

1. Hängeschleifendämpfer zum Fixieren von Farbstoffen auf Textilbahnen
mit einem Gehäuse, in dem vor der eigentlichen Behandlungszone eine Schleifenbildungszone untergebracht ist, in der etwa in halber Höhe eine Einzugwalze (2) angeordnet ist
und mit einer Einrichtung zum Befeuchten der einlaufenden Warenbahn und mit einer Reihe von Düsen (16) zum Einsprühen von Wasser in Form feinster Tröpfchen,
gekennzeichnet dadurch, daß die Düsen an der einlaufseitigen Stirnwand (1) mit Abstand über der Einzugwalze (2) angeordnete sind.

2. Hängeschleifendämpfer nach Anspruch 1, dadurch gekennzeichnet, daß die Düsen (16) Zweistoffdüsen sind, die an eine Wasserleitung (19) und eine Dampfleitung (20) angeschlossen sind.

3. Hängeschleifendämpfer nach Anspruch 1 oder 2, dadurch gekennzeichnet, daß die Düsen (16) Flachstrahldüsen sind, deren Sprühfächer waagerecht oder leicht geneigt eingestellt ist.

4. Hängeschleifendämpfer nach Anspruch 3, gekennzeichnet durch eine Düsenanordnung, bei der sich die Sprühfächer benachbarter Düsen auf (16) überlappen.

5. Hängeschleifendämpfer nach einen der Ansprüche 1 bis 4, gekennzeichnet durch zwei übereinander angeordnete Düsenreihen mit versetzt angeordneten Düsen (16).

6. Hängeschleifendämpfer nach einen der Ansprüche 2 bis 5, dadurch gekennzeichnet, daß zum Zuführen Wasser und Dampf zu den Düsen (16) Leitungen (19, 20) innerhalb des Gehäuses angeordnet sind.

## Claims

1. Festoon ager for fixing dyestuffs on textile webs, comprising
a housing in which, in front of the actual treatment zone, a looping zone is accommodated, in which a drawing-in roller (2) is mounted at about half height,
and a device for moistening the incoming fabric web,
and a row of nozzles (16) for spraying in water in the form of very fine droplets,
characterized in that the nozzles on the face (1) on the run-in side are arranged at a distance above the drawing-in roller (2).

2. Festoon ager as claimed in Claim 1, characterized in that the nozzles (16) are two-component nozzles which are connected to a water pipeline (19) and a steam pipeline (20).

3. Festoon ager as claimed in Claim 1 or 2, characterized in that the nozzles (16) are flat jet nozzles, whose spray fan is adjusted at a horizontal or slightly inclined angle.

4. Festoon ager as claimed in Claim 3, characterized by a nozzle arrangement in which the spray fans of neighbouring nozzles overlap at (16).

5. Festoon ager as claimed in any one of Claims 1 to 4, characterized by two rows of nozzles arranged above one another, with nozzles arranged in a staggered manner (16).

6. Festoon ager as claimed in any one of Claims 2 to 5, characterized in that for providing water and steam to the nozzles (16) pipelines (19, 20) are arranged inside the housing.

## Revendications

1. Etuve à vapeur, pour traiter des bandes de matière textile disposées en boucles suspendues, afin de fixer des matières tinctoriales sur ces bandes, comportant
une enceinte dans laquelle est prévue une zone de formation de boucles en amont de chaque zone de traitement proprement dite,
un rouleau tracteur d'entrée (2) étant disposé sensiblement à mi-hauteur dans cette zone de formation de boucles,
un système pour mouiller les bandes de matière qui défilent pour pénétrer dans l'enceinte, et des gicleurs(16) pour projeter de l'eau en gouttelettes très fines,
caractérisée en ce que les gicleurs de la paroi frontale située du côté de l'entrée (1) des bandes sont disposés à une certaine distance au-dessus du rouleau tracteur d'entrée (2).

2. Etuve de traitement selon la revendication 1, caractérisée en ce que les gicleurs (16) sont prévus pour deux fluides et raccordés à une canalisation d'eau (19) ainsi qu'à une canalisation de vapeur (20).

3. Etuve de traitement selon la revendication 1 ou 2, caractérisée en ce que les gicleurs (16) sont des gicleurs à jet plat, dont l'éventail de projection est orienté à l'horizontale ou légèrement incliné.

4. Etuve de traitement selon la revendication 3, caractérisée en ce que les gicleurs de projection (16)sont disposés de manière à assurer un recouvrement des éventails de projection des gicleurs adjacents l'un à l'autre.

5. Etuve de traitement selon l'une des revendications 1 à 4, caractérisée en ce qu'elle comporte deux rangées superposées de gicleurs (16), ceux-ci étant décalés d'une rangée à l'autre.

6. Etuve de traitement selon l'une des revendications 2 à 5, caractérisée en ce qu'elle comporte des canalisations d'eau et de vapeur (19,20) à l'intérieur de l'enceinte, pour alimenter les gicleurs (16).
